# EUROPÄISCHE PATENTSCHRIFT

(11) **EP 1 048 448 B1**
(45) Veröffentlichungstag und Bekanntmachung des Hinweises auf die Patenterteilung: **08.02.2006**
(21) Anmeldenummer: 00104996.4
(22) Anmeldetag: 09.03.2000
(51) Int. Cl.: B30B 1/10, B30B 1/16

(54) **Hydromechanischer Pressenantrieb**
Hydromechanical press drive
Entraînement de presse hydromécanique

(30) Priorität: 26.04.1999 DE 19918700
(43) Veröffentlichungstag der Anmeldung: 02.11.2000
(73) Patentinhaber: Müller Weingarten AG, D-88250 Weingarten (DE)
(72) Erfinder: Harsch, Erich, 88250 Weingarten (DE)
(74) Vertreter: Eisele, Otten, Roth & Dobler

(56) Entgegenhaltungen:
- DE-A- 3 643 502
- DE-A- 19 649 063
- FR-A- 1 575 618
- US-A- 3 623 389
- US-A- 4 920 782

## Beschreibung

Die Erfindung betrifft einen Antrieb für einen Pressenstößel, insbesondere einer Schneid- und/oder Umformpressen nach dem Oberbegriff der Ansprüche 1 oder 2.

### Stand der Technik

Nach der Art des Pressenantriebes unterscheiden sich u.a. weg- und kraftgebundene Pressen. Mechanisch angetriebene Pressen arbeiten weggebunden, d.h. erst wenn die Antriebskinematik, z.B. ein Exzenter, sich dem unteren Totpunkt nähert steigt die gewünschte. Umform- oder Nennkraft stark an. Im Gegensatz dazu steht bei der kraftgebundenen, hydraulisch angetriebenen Presse, ih jeder Stößelposition die maximale Umformkraft zu Verfügung. Diesem Vorteil der hydraulische angetriebenen Presse stehen eine Reihe wesentlicher Nachteile gegenüber wie z.B. niedrige Hubzahl und hohe zu installierende Antriebsleistung bei schlechtem Gesamtwirkungsgrad.

Eine ausführliche Darstellung der Vorteile und Nachteile einer hydraulischen Presse gegenüber einer mechanischen Presse kann aus dem Aufsatz "Eine Stückkosten-Analyse erleichtert die Wahl" veröffentlicht im Industrieanzeiger 16/97 Seite 30 und 31 entnommen werden.

Ein Nachteil der mechanisch angetriebenen Presse ist der aufwendige und teure Antrieb bestehend z.B. aus Motor, Kupplungs-/Bremskombination, Schwungrad mit Antrieb, Getriebekette mit Zahnräder, Exzenterräder, Pleuel, Wellen und Lagerungen. Der Versuch die Vorteile einer hydraulisch angetriebenen Presse mit denen einer mechanischen Presse zu verbinden ist aus der EP 0 616 882 zu ersehen. Sie hat sich zur Aufgabe gestellt über den gesamten Umformvorgang eine im wesentlichen konstante Umformgeschwindigkeit zu erreichen. Im wesentlichen ist der Inhalt dieser Schrift die hydraulische Ansteuerung des Arbeitszylinders und die dafür erforderlichen Steuer- und Regelbausteine, die eigentliche Antriebskinematik ist nicht Gegenstand des Schutzrechtes. Die in Prinzipskizzen dargestellte Kinematik entspricht dem z.B. aus Druck- oder Spritzgußmaschinen bekannte Kniehebel- oder Kniegelenkantrieb. Dieser Kniegelenkantrieb erfordert insbesondere bei Annäherung an die Strecklage der Gelenke sehr große Wege des Antriebszylinders mit entsprechend großen Olmengen.

Aus den Dokumenten DE 196 49 063 A bzw. US-A-2 105 053 sind Antriebe für eine Presse und insbesondere für eine Schneid- und/oder Umformpresse bekannt geworden, bei welchem ein Gelenkhebelsystem von einem Antriebszylinder über eine Gelenkkette angetrieben wird, um wenigstens einen oder mehrere Schubhebel für einen Pressenstößel anzutreiben. Nachteilig an dem bekannten System ist die vertikale Anordnung des Antriebszylinders der einen hohen Platzbedarf aufweist. Dieser Nachteil wird bei Pressenanordnungen gemäß den Dokumenten FR-A-1 378 184 sowie US-A-3 486 407 vermieden.

Weiterhin ist aus dem Dokument US-A-4 920 782 eine Antriebseinheit in waagrechter und platzsparender Anordnung bekannt geworden, die jedoch ausschließlich auf einen bekannten Kniehebel einwirkt. Ein Gelenkhebelsystem wird in diesem Dokument ebenfalls mit einer vertikal ausgerichteten Antriebseinheit ausgestattet.

### Aufgabe und Vorteil der Erfindung

Der Erfindung liegt die Aufgabe zugrunde, ein Antriebssystem für eine Presse vorzuschlagen, welches mittels eines kombinierten Hebelsystems mehrere Stößel antreibt.

Diese Aufgabe wird ausgehend von einem Antriebssystem nach dem Oberbegriff der Ansprüche 1 oder 2, durch die kennzeichnenden Merkmale der Ansprüche 1 oder 2 gelöst. In den weiteren Unteransprüchen werden vorteilhafte und zweckmäßige Weiterbildungen des Antriebssystems vorgeschlagen.

Der Erfindung liegt der Gedanke zu Grunde das Antriebssystem für den Antrieb von mehreren Stößeln durch Einsatz von zusätzlichen Koppelgelenken so zu gestalten, daß mit einem einfachen Zylinderhub in einer Richtung ohne Umkehrschaltung der komplette Stößelhub, d.h. Abwärts- und Aufwärtshub, gefahren werden kann. Dabei soll mit diesem Antriebskonzept jeder beliebige Stößelhub vom minimalen bis maximalen Weg fahrbar sein. Minimale Hübe werden für reine Schnittoperationen realisiert, während maximale Hübe z.B. bei der Verwendung von Transfersystemen mit entsprechenden Freiheitsgraden erforderlich sind. Insbesondere bei einem großflächigen Stößel sind mehrere Antriebspunkte zur Vermeidung einer Stößelkippung erforderlich. In diesem Fall ist eine mechanische Zwangssynchronisation zwischen den Antriebshebeln vorgesehen.

Die Bewegungscharakteristik der vorgeschlagenen Hebelsysteme ist gekennzeichnet durch eine in Richtung unterer Totpunkt immer größer werdenden Übersetzung und damit entsprechend steigender Preßkraft.

Im Gegensatz zur konventionellen hydraulischen Presse kann somit ein im Durchmesser wesentlich kleinerer Antriebszylinder gewählt werden, trotz geringerer zu installierender Antriebsleistung wird die Hubzahl deutlich gesteigert. Besonders vorteilhaft zur Erzeugung gleicher Hub- bzw. Kraftverhältnisse bei einfachster Regelung ist die Verwendung von einem sogenannten Gleichgangzylinder. Da in beiden Hubrichtungen bei diesem Zylinder jeweils gleiche Durchmesser- und somit Flächenverhältnisse vorliegen ist auch ein sehr günstiges Regelverhalten gegeben.

Durch den kleineren Antriebszylinder reduziert sich auch die für den Betrieb erforderliche Ölmenge, wodurch die unerwünschte Kompressibilität des Druckmediums geringer wird. Aufgrund der zwischengeschalteten Hebelgetriebe hat allerdings diese Kompressibilität nur noch eine untergeordnete Bedeutung was sich insbesondere zur Verringerung des bei Schneidoperationen auftretende Schnittschlag günstig auswirkt.

Vorteilhaft wirkt sich auch das von den mechanischen Pressen bekannte Bewegungs- und Geschwindigkeitsprofil aus. Im Schneid- und Umformbereich steigt einerseits die Kraft an jedoch reduziert sich die Geschwindigkeit. Diese gegen den unteren Totpunkt immer geringer werdende Geschwindigkeit ist insbesondere beim Materialfluß während des Umformvorganges zur Erzielung guter Werkstücke erforderlich.

Dieser vorteilhafte kinematische Bewegungsablauf wird durch eine gegenüber einer mechanischen Presse erheblich geringen Zahl von Bauteilen erreicht. Die Presse wird kostengünstiger, hat somit eine entsprechende Wirtschaftlichkeit bei optimalen umformtechnischen Bewegungsabläufen.

Wie bereits erwähnt kann mit dem vorgeschlagenen Antrieb jede beliebige Hubgröße im Rahmen der vorgegebenen Geometrie gefahren werden. Hierzu kann der Antriebszylinder mit einem Wegmeßsystem versehen werden, welches in Verbindung mit einem Wegmeßsystem am Stößel zu einem Lageregelkreis ausbaubar ist. Dabei wird auch in diesem Einsatzfall gewährleistet, daß für einen kompletten Stößelhub, d.h. Abwärts- und Aufwärtsbewegung, der Zylinder jeweils nur in eine Richtung fährt. Der jeweils erforderliche Stößelhub wird dann durch die Größe des zugeordneten Hubes des Antriebszylinder realisiert. Somit sind in einem UmformprozeA auch unterschiedliche Stößelhübe z.B. für eine Ziehoperation mit anschließendem Kalibrierschlag möglich.

Ein geregelter Antriebszylinder ermöglicht durch Aufprägung eines entsprechenden Geschwindigkeitsprofil ein beliebiges Geschwindigkeitsverhalten des Stößels. Neben dem Umformprozeß bieten sich dadurch auch große Vorteile bei der Verwendung von Automatisierungsgeräten durch Optimierung der Freigängigkeiten.

Die Anordnung des Antriebs mit mehreren Stößeln durch Einsatz von zusätzlichen Koppelgelenken, ist z.B. bei Stufenpressen erwünscht, die einen vorgeschalteten Schnittstößel zum Schneiden von Formplatinen benötigen.

Weitere Einzelheiten und Vorteile der Erfindung ergeben sich aus der nachfolgenden Beschreibung von Ausführungsbeispielen.

Die Figuren zeigen:
- Figur 1 bis 4: nicht von der Erfindung erfasste Ausführungsbeispiele, jedoch zur Erläuterung der Erfindung,
- Figur 5: ein erstes Ausführungsbeispiel für ein hydromechanisches Antriebssystem für 2 Stößel
- Figur 6: ein alternatives Ausführungsbeispiel für einen hydromechanischen Antriebssystem für 2 Stößel.

Figuren 1 bis 4 zeigen den grundsätzlichen Aufbau einer Presse. Figur 1 zeigt den oberen Teil einer Presse 1 mit Ständerabschnitt 2 und Stößel 3. Senkrecht auf Ständer 2 ist Antriebszylinder 4 bestehend aus Zylindergehäuse 5, Kolben 6 und Kolbenstange 7, 8 angebaut, Gelenkhebel 9 ist mit einem Ende an der Kolbenstange 7 und mit dem anderen Ende an Zahnsegment 10 befestigt. Kreisbogenförmig kann Zahnsegment 10 um Drehpunkt 11 schwenken. Ebenfalls am Zahnsegment 10 ist Koppelhebel 12 mit einem Ende befestigt, während das andere Ende mit Doppelhebel 13 verbunden ist. Der Drehpunkt von Doppelhebel 13 ist mit 14 gekennzeichnet. Weiterhin ist Doppelhebel 13 mit Schubhebel 15 verbunden zwischen dem eine Verbindung zu Druckpunkt 16 besteht. Dieser aus mechanischen Pressen bekannte Druckpunkt 16 kann sowohl zur Schonung von Presse 1 und Werkzeug als Überlastschutz dienen, wie auch eine Einrichtung zur Anpassung an verschiedene Werkzeughöhen beinhalten.

Der Aufbau des auf der linken Pressenhälfte dargestellten Hebelsystem ist völlig identisch dem Hebelsystem auf der rechten Seite der Presse. Die Darstellung in Fig. 1 zeigt zwei unterschiedliche Stellungen des Gelenksystem 17. Diese Darstellung wurde gewählt um zu zeigen, daß mit einem Zylinderhub in nur einer Richtung, hier nach unten, ein kompletter Stößelhub, d.h. abwärts und aufwärts, erzielt wird. Die linke Seite der Zeichnung zeigt den Kolben 6 des Antriebszylinder 4 in der oberen Position und den Stößel in der oberen Totpunktlage. Die Situation nach erfolgtem Abwärtshub des Kolben 6 zeigt die rechte Zeichungshälfte. Der Kolben 6 befindet sich jetzt in der unteren Position, jedoch der Stößel wieder in der oberen Totpunktlage. Die Lageveränderung des Gelenksystem 17 ist aus Fig. 1 zu ersehen. Die Ausgangslage für den nächsten kompletten Stößelhub ist jetzt bei Kolben 6 unten gegeben.
Wie auch in den folgenden Beispielen dienen die Zahnsegmente 10 zur Synchronisation der Bewegungsabläufe bei dem Einsatz von mehreren Stößel-Druckpunkten.

In Figur 2 ist der Stößel 3 im unteren Totpunkt dargestellt. Kolben 6 befindet sich dann exakt in der mittleren Position des Zylindergehäuses 5. Der erwünschte Effekt von hohen Kräften bei niedriger Umform- oder Schnittgeschwindigkeit wird durch die Gestaltung des Gelenksystems 17 erzielt. Die Wirkung der Übersetzung besteht demnach darin, daß mit Annäherung an den unteren Totpunkt die Stößelgeschwindigkeit reduziert wird und dafür die Kraft ansteigt. Der Extremfall ist in Fig. 2 gezeigt in dem die Geschwindigkeit Null beträgt bei theoretisch unendlicher Kraftgröße. Symbolisiert wird dieses durch die zueinander in Strecklage befindlichen Doppelhebel 13 und Schubhebel 15. Der Aufwärtshub von Stößel 3 wird nun durch ein weiteres abwärts fahren von Kolben 6 eingeleitet.

Einen weiteren möglichen Bewegungsablauf zeigt Figur 3. Wird ein kleiner Stößelhub als der maximale Hub z.B. für Schnitt- oder Prägearbeiten, gefordert so kann dieses ohne Probleme durch einen entsprechenden geringeren Hub des Antriebszylinders realisiert werden. Zu diesem Zweck wird Antriebszylinder 4 mit einem nicht näher dargestellten Wegmeßsystem ausgerüstet. Durch den kleineren Antriebshub ist auch der symmetrische Schwenkwinkel W des Doppelhebel 13 um den Drehpunkt 14 entsprechend kleiner, was sich unmittelbar auf die Größe des Stößelhubes auswirkt. Dieser beschriebene Vorgang ermöglicht eine stufenlose Veränderung des Stößelhubes. Hintereinander folgende unterschiedliche Stößelhübe bei entsprechenden Umformvorgängen sind ebenfalls möglich.

Die Wichtigkeit der Synchronisationsfunktion durch die Zahnsegmente 10 ist insbesondere bei Verwendung von zwei Antriebszylindern 4 erkennbar, wie in Figur 4 dargestellt. Aus baulichen oder funktionellen Gründen kann der Einbau von zwei separaten Antriebszylindern 4 erforderlich sein. Die prinzipielle Funktion des Gelenksystem 17 unterscheidet sich nicht von der Beschreibung der vorhergehenden Ausführungsbeispiele. Die analogen Hebel wurden mit den gleichen Positionsnummern wie bei den anderen Ausführungsvarianten versehen.
Aus der Strecklage von Doppelhebel 13 und Schubhebel 15 und der Lage von Kolben 6 ist ersichtlich das sich der Stößel 3 in der Position unterer Totpunkt befindet.

Figur 5 zeigt den erfindungsgemäßen Antrieb mehrerer Stößel. Außer dem Stößel 3 für Umformprozesse ist als weiterer Stößel, z.B. für Schnittoperationen, der Stößel 18 vorgeschaltet. Es handelt sich somit um ein Pressenkonzept mit 2 Arbeitsstößel 3, 18. Wichtig ist nun, daß mit geringstem Aufwand das beschriebene Antriebssystem erweitert werden kann zum Antrieb weiterer Stößel. Im Prinzip wird das zuvor beschriebene Antriebssystem um einen Doppelhebel 13, Schubhebel 15 und Koppelhebel 19 erweitert. Eine evtl. erforderliche unterschiedliche Antriebskraft kann durch eine entsprechend differenzierte Druckbeaufschlagung der Antriebszylinder 4 erfolgen.
Eine platzsparende Variante von Fig. 5 zeigt Figur 6. Neben einer einfachen Gestaltung von Pressenständer 2 kann für den Antrieb des Stößel 18 statt eines Doppelhebel ein einfacher Schwenkhebel 20 verwendet werden.

Die Erfindung ist nicht auf das beschriebene und dargestellte Ausführungsbeispiel beschränkt. Sie umfaßt auch alle fachmännischen Ausgestaltungen im Rahmen des geltenden Ansprüche 1 und 2.

### Bezugszeichenliste:

- 1: Presse
- 2: Ständer
- 3: Stößel
- 4: Antriebszylinder
- 5: Zylindergehäuse
- 6: Kolben
- 7: Kolbenstange
- 8: Kolbenstange
- 9: Gelenkhebel
- 10: Zahnsegment
- 11: Drehpunkt
- 12: Koppelhebel
- 13: Doppelhebel
- 14: Drehpunkt
- 15: Schubhebel
- 16: Druckpunkt
- 17: Gelenksystem
- 18: Stößel
- 19: Koppelhebel
- 20: Schwenkhebel

## Patentansprüche

1. Antrieb für einen Pressenstößel (3) insbesondere einer Schneid- und/oder Umformpresse mit wenigstens einem Antriebszylinder (4) und einem Gelenkhebelsystem (17) zwischen Arbeitszylinder (4) und Pressenstößel (3), wobei eine Kolbenstange (7) des Antriebszylinder (4) über ein Hebelsystem (9, 10, 12) mit einem, um einen Drehpunkt (14) schwenkbaren Doppelhebel (13) verbunden ist, der über einen Schubhebel (15) eine Verbindung zum Pressenstößel (3) aufweist, **dadurch gekennzeichnet, daß** der Doppelhebel (13) über einen Koppelhebel (19) mit einem Schwenkhebel (20) verbunden ist und über einen weiteren Schubhebel (15) ein weiterer Stößel (18) angetrieben ist.

2. Antrieb für einen Pressenstößel (3) insbesondere einer Schneid- und/oder Umformpresse mit wenigstens einem Antriebszylinder (4) und einem Gelenkhebelsystem (17) zwischen Arbeitszylinder (4) und Pressenstößel (3), wobei eine Kolbenstange (7) des Antriebszylinder (4) über ein Hebelsystem (9, 10, 12) mit einem, um einen Drehpunkt (14) schwenkbaren Doppelhebel (13) verbunden ist, der über einen Schubhebel (15) eine Verbindung zum Pressenstößel (3) aufweist, **dadurch gekennzeichnet, dass** mehrere Doppelhebel (13) miteinander verbindbar sind und über einen weiteren Schubhebel (15) ein weiter Stößel (18) antreibbar ist.

3. Antrieb nach Anspruch 1 oder 2, **dadurch gekennzeichnet, daß** der Antriebszylinder (4) in einer waagrechten Lage angebaut ist.

4. Antrieb nach einem der Ansprüche 1 bis 3, **dadurch gekennzeichnet, daß** die Variation des Stößelhubes durch unterschiedliche Kolbenhübe des Antriebszylinders (4) erfolgt.

5. Antrieb nach einem der Ansprüche 1 bis 4, **dadurch gekennzeichnet, daß** der Antriebszylinder (4) ein- oder mehrfach anbaubar ist.

6. Antrieb nach einem der Ansprüche 1 bis 5, **dadurch gekennzeichnet, daß** mehrere Gelenksysteme (17) über Zahnsegmente (10) zwangssynchronisiert sind.

7. Antrieb nach einem der Ansprüche 1 bis 6, **dadurch gekennzeichnet, daß** der Doppelhebel (13) kreisförmig um einen Drehpunkt (14) um einen Winkel 2 mal W schwenkbar ist, wobei die jeweilige Winkelgröße W abhängig von dem Hub der Antriebskolben (6) ist.

8. Antrieb nach Anspruch 7, **dadurch gekennzeichnet, daß** zur Erzielung der Winkelgröße 2 mal W der Antriebskolben (6) in nur eine Richtung verfahrbar ist.

9. Antrieb nach einem der Ansprüche 1 bis 8, **dadurch gekennzeichnet, dass** die Hubgröße des Antriebskolben (6) über ein Wegmesssystem erfasst und/oder geregelt ist.

10. Antrieb nach einem der Ansprüche 1 bis 9, **dadurch gekennzeichnet, daß** die Hubgeschwindigkeit des Antriebskolbens (6) regelbar ist.

11. Antrieb nach einem der Ansprüche 1 bis 10, **dadurch gekennzeichnet, daß** zwischen Stößel (1, 18) eine Druckpunkt-Einrichtung (16) mit Überlastschutz und Formhöhenverstelleinrichtung angeordnet sind.

## Claims

1. Drive for a press ram (3) in particular a cutting and/or forming press with at least one drive cylinder (4) and an articulated-lever system (17) between the drive cylinder (4) and the press ram (3), whereby a piston rod (7) of the drive cylinder (4) is connected via a lever system (9, 10, 12) to a double lever (13) pivotable about a point of rotation (14), which double lever is connected to the press ram (3) via a push lever (15), **characterised in that** the double lever (13) is connected via a coupling lever (19) to a pivot lever (20) and a further ram (18) is driven by a further push lever (15).

2. Drive for a press ram (3) in particular a cutting and/or forming press with at least one drive cylinder (4) and an articulated-lever system (17) between the drive cylinder (4) and the press ram (3), whereby a piston rod (7) of the drive cylinder (4) is connected via a lever system (9, 10, 12) to a double lever (13) pivotable about a point of rotation (14), which double lever is connected to the press ram (3) via a push lever (15), **characterised in that** several double levers (13) can be connected together and an additional ram (18) can be driven by an additional push lever (15).

3. Drive according to claim 1 or 2, **characterised in that** the drive cylinder (4) is fitted in a horizontal position.

4. Drive according to one of claims 1 to 3, **characterised in that** the variation of the ram travel is achieved by different the position strokes of the drive cylinder (4).

5. Drive according to one of claims 1 to 4, **characterised in that** the drive cylinder (4) can be fitted once or several times.

6. Drive according to one of claims 1 to 5, **characterised in that** several articulation systems (17) are necessarily synchronised by tooth segments (10).

7. Drive according to one of claims 1 to 6, **characterised in that** the double lever (13) can be pivoted in a circle around a point of rotation (14) by an angle 2 times W, whereby the respective angle size W is dependent on the stroke of the drive piston (6).

8. Drive according to claim 7, **characterised in that** in order to achieve the angle size 2 times W the drive piston (6) can only be driven in one direction.

9. Drive according to one of claims 1 to 8, **characterised in that** the stroke size of the drive piston (6) can be detected and/or controlled by a position measuring system.

10. Drive according to one of claims 1 to 9, **characterised in that** the stroke speed of the drive piston (6) can be controlled.

11. Drive according to one of claims 1 to 10, **characterised in that** between the rams (1, 18) a pressure point device (16) with overload protection and a form height adjustment device are arranged.

## Revendications

1. Entraînement destiné à un coulisseau (3), notamment d'une presse de découpage et/ou de formage, doté d'au moins un vérin d'entraînement (4) et d'un système de levier articulé (17) entre le vérin d'entraînement (4) et un coulisseau (3), la tige de piston (7) du vérin d'entraînement (4) étant reliée par un système de levier (9, 10, 12) à un double levier (13) pouvant pivoter autour d'un point de rotation (14) et présentant une liaison avec le coulisseau (3) par un levier pousseur (15),
**caractérisé en ce que**
le double levier (13) est relié à un levier articulé (20) par un levier de couplage (19) et un autre coulisseau (18) est entraîné par un autre levier pousseur (15).

2. Entraînement destiné à un coulisseau (3), notamment d'une presse de découpage et/ou de formage, doté d'au moins un vérin d'entraînement (4) et d'un système de levier articulé (17) entre un vérin de travail (4) et un coulisseau (3), une tige de piston (7) du vérin d'entraînement (4) étant reliée par un système de levier (9, 10, 12) à un double levier (13) pivotant autour d'un point de rotation (14) et relié au coulisseau (3) par un levier pousseur (15),
**caractérisé en ce que**
plusieurs doubles leviers (13) sont reliés les uns aux autres et un autre coulisseau (18) peut être entraîné par un autre levier pousseur (15).

3. Entraînement selon la revendication 1 ou 2,
**caractérisé en ce que**
le vérin d'entraînement (4) est monté dans une position horizontale.

4. Entraînement selon l'une quelconque des revendications 1 à 3,
**caractérisé en ce que**
la variation de la course du coulisseau se produit par diverses courses du piston du vérin d'entraînement (4).

5. Entraînement selon l'une quelconque des revendications 1 à 4,
**caractérisé en ce que**
le vérin d'entraînement (4) peut être ajouté une ou plusieurs fois.

6. Entraînement selon l'une quelconque des revendications 1 à 5,
**caractérisé en ce que**
plusieurs systèmes articulés (17) sont synchronisés de manière forcée par des segments dentés (10).

7. Entraînement selon l'une quelconque des revendications 1 à 6,
**caractérisé en ce que**
le double levier (13) peut pivoter en cercle autour d'un point de rotation (14) suivant un angle valant 2 fois W, la grandeur d'angle W respective dépendant de la course du piston d'entraînement (6).

8. Entraînement selon la revendication 7,
**caractérisé en ce que**
pour obtenir la grandeur d'angle valant 2 fois W, le piston d'entraînement (6) ne peut être déplacé que dans une seule direction.

9. Entraînement selon l'une quelconque des revendications 1 à 8,
**caractérisé en ce que**
la grandeur de la course du piston d'entraînement (6) est détectée et/ou régulée par un système de mesure de déplacement.

10. Entraînement selon l'une quelconque des revendications 1 à 9,
**caractérisé en ce que**
la vitesse de course du piston d'entraînement (6) peut être régulée.

11. Entraînement selon l'une quelconque des revendications 1 à 10,
**caractérisé en ce qu'**
un dispositif de point de poussée (16) avec une protection contre les surcharges ainsi qu'une installation de réglage en hauteur du moule sont disposés entre les coulisseaux (1, 18).
